# EUROPÄISCHE PATENTSCHRIFT

(11) **EP 1 897 454 B1**
(45) Veröffentlichungstag und Bekanntmachung des Hinweises auf die Patenterteilung: **21.07.2010**
(21) Anmeldenummer: 07017248.1
(22) Anmeldetag: 03.09.2007
(51) Int. Cl.: A24C 5/47

(54) **V-förmige Anordnung von Saugöffnungen**
V-shaped assembly of suction apertures
Agencement en forme de V d'ouvertures d'aspiration

(30) Priorität: 06.09.2006 DE 102006042237
(43) Veröffentlichungstag der Anmeldung: 12.03.2008
(73) Patentinhaber: Hauni Maschinenbau Aktiengesellschaft, 21033 Hamburg (DE)
(72) Erfinder: Hansen, Volker, 22453 Hamburg (DE)
(74) Vertreter: Meier, Frank

(56) Entgegenhaltungen:
- DE-A1- 3 201 859
- ES-A2- 2 066 651
- US-A- 3 176 694

## Beschreibung

Die Erfindung betrifft eine Förderoberfläche zum Transportieren von Belagpapier für stabförmige Artikel der tabakverarbeitenden Industrie, insbesondere für Doppelfilterzigaretten, in einer Förderrichtung, wobei in der Förderoberfläche ausgebildeten Saugöffnungen zum Ansaugen des Belagpapiers vorgesehen sind. Eine derartige Förderoberfläche ist aus ES-A-2 066 651 bekannt.

Die Erfindung betrifft weiterhin eine Rolltrommel mit einer solchen Förderoberfläche, eine Zigarettenherstellungsmaschine mit einer derartigen Rolltrommel, ein Verfahren zum Übernehmen und Transportieren von Belagpapier für stabförmige Artikel der tabakverarbeitenden Industrie in einer Förderrichtung mittels in einer Förderoberfläche ausgebildeter Saugöffnungen zum Ansaugen des Belagpapiers, und ein Verfahren zum Herstellen einer Filterzigarette.

Derartige Förderoberflächen sind, insbesondere auf Rolltrommeln der tabakverarbeitenden Industrie, aus dem Stand der Technik der Zigarettenherstellungsmaschinen bekannt. Solche Förderoberflächen dienen zum Übernehmen und Transportieren von Belagpapier direkt vor und während des eigentlichen Rollprozesses zum Umrollen des stabförmigen Artikels mit dem Belagpapier.

Bei dem Rollprozess in Zigarettenherstellungsmaschinen handelt es sich um einen sensiblen und daher schwer zu beherrschenden Prozess. Insbesondere beispielsweise aufgrund von Materialunterschieden zwischen unterschiedlichen Arten von stabförmigen Artikeln kann es notwendig sein, unterschiedliche Rolltrommelgeometrien, Rollklötze, Startwalzen oder Startleisten zu konstruieren bzw. vorzuhalten. Zusätzlich zu diesen schwierigen Randbedingungen kann im Stand der Technik ein Problem darin bestehen, dass sich unter bestimmten Bedingungen Falten in dem Belagpapier bilden können, die nach dem eigentlichen Rollvorgang auf dem mit einem solchen Belagpapier umwickelten Artikel zu sehen sind. Für derartige Falten gibt es unterschiedliche Ursachen.

Einige der Ursachen für solche Falten können beispielsweise falsch eingestellte Rollklötze, ungeeignete Startleisten für den speziellen Artikel oder auch eine variierende Papierfeuchte des zugeführten Belagpapiers sein. Denn das Belagpapier wird normalerweise zusammen mit einer darauf bereits aufgetragenen Beleimung dem Rollprozess zugeführt. Diese Beleimung kann unterschiedliche Papierfeuchten in dem Belagpapier zur Folge haben. Insbesondere diese unterschiedliche Papierfeuchte hat im Stand der Technik teilweise eine Faltenbildung im Belagpapier zur Folge, nachdem es von der Förderoberfläche angesaugt worden ist.

Aufgabe der vorliegenden Erfindung ist es daher, Förderoberflächen, Rolltrommeln, Zigarettenherstellungsmaschinen und Verfahren der eingangs genannten Art zu verbessern, insbesondere eine Faltenbildung beim Übernehmen und/oder Transportieren von Belagpapier auf einer Förderoberfläche der eingangs genannten Art zu verhindern.

Diese Aufgabe wird erfindungsgemäß durch eine Förderoberfläche gemäß Anspruch 1, eine Rolltrommel gemäß Anspruch 2, eine Zigarettenherstellungsmaschine gemäß Anspruch 10 und durch Verfahren gemäß Anspruch 11 gelöst. Unter der Begrifflichkeit des freien Belagpapiers wird in der vorliegenden Anmeldung der Bereich des Belagpapiers verstanden, der vor Beginn der Umrollung noch nicht in Kontakt mit dem stabförmigen Artikel der tabakverarbeitenden Industrie steht. Es handelt sich also in Bezug auf die Förderoberfläche der vorliegenden Erfindung um denjenigen Bereich, der sich zwischen zwei Saugmulden befindet.

Die Erfindung schließt die Erkenntnis ein, dass durch die Anordnung der Saugöffnungen in einer Weise, dass sie - zumindest innerhalb von für das Belagpapier bzw. Belagpapierblättchen vorgesehenen Oberflächenabschnitten der Förderoberfläche - in Förderrichtung gesehen zueinander einen abnehmenden lateralen Abstand aufweisen, ein in einem inneren Bereich der Oberfläche beginnendes Ansaugen des Belagpapiers ermöglicht wird. Dieses Ansaugen verlagert sich dank der Erfindung dann mit zunehmender Herstellung des Kontakts zwischen der förderoberflächenseitigen Oberfläche des Belagpapierblättchens und der Förderoberfläche zunehmend weiter in die Außenbereiche des Belagpapierblättchens, wodurch ein Falten oder auch Blasen im Belagpapier verhinderndes Ausstreichen des Belagpapiers ermöglicht wird.

Die Erfindung schließt dabei weiterhin die Erkenntnis ein, dass dieses von Innen nach Außen fortschreitende Ansaugen auch bei einem unbeleimten Belagpapier funktioniert und somit auch dort eine Verringerung des Risikos von Falten oder Blasen in dem angesaugten Belagpapier zur Folge hat.

Die Vorteile der erfindungsgemäßen Lösung liegen insbesondere in einer Überwindung der oben genannten Probleme des Standes der Technik. Aufgrund der erfindungsgemäßen Anordnung der Saugöffnungen kommt es zunächst zu einem Ansaugen des Belagpapiers in einem mittleren Bereich des Belagpapiers, welches Ansaugen dann von den folgenden Saugöffnungen weiter in die Außenbereiche des Belagpapiers getragen wird. Im Ergebnis wird sowohl bei feuchtem als auch bei trockenem Belagpapier ein faltenfreies Halten des Belagpapiers auf der Förderoberfläche erzielt.

Es hat sich herausgestellt, dass die Erfindung die faltenfreie Übernahme bzw. das faltenfreie Halten des Belagpapiers an der Förderoberfläche auch bei hohen Produktionsgeschwindigkeiten sicherstellt.

Damit gelingt es der Erfindung gleichzeitig erfolgreich, mögliche Probleme bei der sich direkt daran anschließenden Rollung zu vermeiden, die durch Falten und/oder Blasen im an der Förderoberfläche haftenden Belagpapier entstehen können.

Gemäß der Erfindung bilden mindestens einige der Saugöffnungen eine im wesentlichen V-förmige Anordnung auf der Förderoberfläche, wobei die Spitze der V-förmigen Anordnung durch zwei in lateraler Richtung nebeneinanderliegende erste Saugöffnungen gebildet wird. Die Anordnung entspricht im letzteren Fall im wesentlichen den Umrissen eines Kegelstumpfs. Auf diese Weise wird das Belagpapier in der wichtigen Anfangsphase der Herstellung des Kontakts zwischen Förderoberfläche und Belagpapieroberfläche gleichzeitig durch zwei Saugöffnungen fixiert. Dabei liegen die beiden ersten Saugöffnungen in Förderrichtung gesehen im wesentlichen fluchtend mit stromab zu diesen in einer Saugmulde in der Förderoberfläche angeordneten Saugöffnungen.

Bei der erfindungsgemäßen Rolltrommel sind die Längsachsen zumindest eines Teils von in der Rolltrommel vorgesehenen Saugbohrungen gegenüber einer Umfangsradialen der Rolltrommel bevorzugt geneigt ausgerichtet. Dies bietet den Vorteil, dass die Ausführung eines der Rolltrommel zugeordneten Steuerflansches, der die steuerflanschseitigen Enden der Saugbohrungen mit Unterdruck versorgt, vereinfacht werden kann. Denn die Neigung der Saugbohrungen kann bevorzugt jeweils so gewählt werden, dass die steuerflanschseitigen Enden der geneigten Saugbohrungen in Förderrichtung gesehen fluchtend zueinander angeordnet sind.

Durch die geneigte Ausführung der Saugbohrungen wird das Belagpapier somit zusätzlich zu dem Ansaugen von unten in einem bestimmten Umfang auch von der Seite her angesaugt, d. h. es werden in gewissem Umfang auch laterale Zugkräfte auf das Belagpapier ausgeübt. Durch dieses seitliche Ansaugen wird die oben beschriebene, das Belagpapier ausstreichene Wirkung der erfindungsgemäßen Anordnung der Saugöffnungen unterstützt.

Bevorzugt außerhalb der Saugmulde wird dies bspw. dadurch erreicht, dass die - in lateraler Richtung - näher beieinander liegenden Saugöffnungen zugeordneten Saugbohrungen stärker gegenüber der Radialen geneigt sind als die - in lateraler Richtung - weiter auseinander liegenden Saugöffnungen zugeordneten Saugbohrungen. Auf diese Weise können die bisher verwendeten Steuerflansche weiterverwendet werden. Denn bei den bekannten Rolltrommeln öffnen sich deren steuerflanschseitige Enden der Saugbohrungen zum Steuerflansch hin ebenfalls in Förderrichtung gesehen fluchtend zueinander.

Ein Ersetzen von bekannten Rolltrommeln durch die erfindungsgemäße Rolltrommel ist somit vorteilhaft möglich, ohne den Steuerflansch ebenfalls tauschen zu müssen.

Um ein zu frühes Ansprechen der stromaufwärts liegenden, durch die geringere Neigung kürzeren Saugbohrungen im Verhältnis zu den stromabwärts liegenden, durch die stärkere Neigung längeren Saugbohrungen zu vermeiden, können die längeren Saugbohrungen, bevorzugt entsprechend ihrem Längenüberschuss, früher mit Saugluft beaufschlagt werden als kürzere Saugbohrungen.

Alternativ werden zumindest ein Teil der nicht radial zur Umfangsoberfläche ausgerichteten Saugbohrungen im wesentlichen gleich lang ausgebildet, in dem sie nicht nur in lateraler Richtung, sondern auch in Förderrichtung relativ zur Umfangsoberfläche geneigt ausgebildet werden. Auch auf diese Weise lässt sich ein ggf. bzgl. der zeitlichen Staffelung unerwünschtes Ansprechverhalten der Saugbohrungen zueinander verhindern.

Bei einer Ausführungsform der erfindungsgemäßen Rolltrommel sind - zumindest innerhalb von für das Belagpapier vorgesehenen Oberflächenabschnitten der Förderoberfläche - mindestens einige der Saugöffnungen mit zunehmendem lateralen Abstand zueinander nacheinander mit Saugluft beaufschlagbar. Hierdurch kann ein entgegen der Förderrichtung nacheinander erfolgendes Ansaugen der Belagpapierstreifen erzielt werden. Dadurch ist wiederum ein weitere Verringerung des Risikos einer Faltenbildung im angesaugten Belagpapier vorteilhaft möglich.

Vorzugsweise umfasst ein Verfahren zum Herstellen einer Filterzigarette eine Ausführungsform des erfindungsgemäßen Verfahrens zum Übernehmen und Transportieren von Belagpapier für Filterzigaretten in einer Förderrichtung mittels in einer Förderoberfläche ausgebildeter Saugöffnungen zum Ansaugen des Belagpapiers. Zur Herstellung einer Filterzigarette wird üblicherweise zunächst Tabak einer Filterherstellmaschine zugeführt. Als nächstes wird ein Tabakstrang mit einer Papierumhüllung hergestellt. Dieser Tabakstrang wird in entsprechende Abschnitte zerschnitten. In einer anderen Station einer entsprechenden Zigarettenherstellungsmaschine werden Doppelfilter bereitgestellt. An einer weiteren Stelle wird ein Belagpapierstreifen mit Leim versehen, worauf dieses Belagpapier gemäß der Erfindung mittels der in der Förderoberfläche ausgebildeten Saugöffnungen von innen nach außen angesaugt und schließlich um den Filter und teilweise um den mit Papier umhüllten Tabakstrang gewickelt wird. Üblicherweise werden auf diese Art und Weise Filterzigaretten doppelter Gebrauchsmenge hergestellt. Anschließend werden diese in der Mitte des Filters zerschnitten, um dann im Folgenden verpackt zu werden.

Weitere bevorzugte Ausführungsformen der Erfindung sind in den Unteransprüchen beschrieben.

Im Folgenden wird ein Ausführungsbeispiel der Erfindung anhand der Zeichnung erläutert. Auf die Offenbarung von im Text nicht näher erläuterten erfindungsgemäßen Einzelheiten in den Zeichnungen wird an dieser Stelle ausdrücklich verwiesen. Gleiche oder ähnliche Teile oder Teile mit gleicher oder ähnlicher Funktion in den Zeichnungen werden in den Figuren mit denselben Bezugszeichen bezeichnet, wobei jedoch von einer wiederholten Beschreibung dieser Teile abgesehen wird.

Die Zeichnungen zeigen in:
- Fig. 1: eine perspektivische Ansicht einer Rolltrommel des Standes der Technik;
- Fig. 2: eine Ausführungsform einer erfindungsgemäßen Rolltrommel in einer der Ansicht der Fig. 1 entsprechenden perspektivischen Ansicht;
- Fig. 3: eine perspektivische Ansicht der Ausführungsform der Fig. 2, wobei die Förderoberfläche transparent dargestellt ist; und
- Fig. 4: eine Schnittdarstellung eines radialen Schnitts durch die Rolltrommel der Fig. 3 entlang der Linie A-A.

Fig. 1 zeigt eine perspektivische Ansicht einer Rolltrommel 1 des Standes der Technik. Die Rolltrommel 1 weist eine Umfangsoberfläche 2 auf, die als Förderoberfläche 2 zum Transportieren von Belagpapier 3 für stabförmige Artikel der tabakverarbeitenden Industrie in einer Förderrichtung 30 dient. Bei den stabförmigen Artikeln der tabakverarbeitenden Industrie handelt es sich hier um Doppelfilterzigaretten 4. Die Doppelfilterzigaretten 4 bestehen aus zwei außen liegenden Tabakstöcken 5a und einem mittig angeordneten Doppelfilterstopfen 5b. Die Doppelfilterzigaretten 4 gelangen von einer nicht dargestellten Zufördertrommel auf die Förderoberfläche 2 in einem Zustand, in dem die Tabakstöcke 5a und der Doppelfilterstopfen 5b mittels eines den Doppelfilterstopfen 5b vollständig und die Tabakstöcke 5a nur geringfügig überlappenden Belagpapierstreifens 3 miteinander verbunden sind. Der Belagpapierstreifen 3 steht vor Beginn der Rollung nur in dem Bereich in Kontakt mit der Doppelfilterzigarette 4, in dem er durch Leim oder Klebstoff bereits an die Doppelfilterzigarette 4 angeheftet ist. Im übrigen ist der Belagpapierstreifen 3 frei.

Die Darstellung zeigt beispielhaft eine der von der Rolltrommel 1 zu transportierenden Doppelfilterzigaretten 4 in einer der auf der Förderoberfläche 2 ausgebildeten Saugmulden 6. Die Saugmulden 6 verlaufen lateral, d.h. quer zur Förderrichtung 30 der Rolltrommel 1. In den Saugmulden 6 sind eine Reihe von seitlichen Saugöffnungen 8, Ausblasöffnungen 8a und zentralen Saugöffnungen 10 vorgesehen. Im Bereich der Saugmulden 6 steht der Belagpapierstreifen 3 in Kontakt mit der Doppelfilterzigarette 4. Der freie Teil des Belagpapierstreifens 3 liegt auf der Förderoberfläche 2 zwischen Saugmulden 6 auf, wo er von in der Förderoberfläche 2 ausgebildeten Saugöffnungen 12 angesaugt wird. Die Saugöffnungen 12 in der Förderoberfläche 2 des Standes der Technik gemäß Fig. 1 sind in Förderrichtung 30 fluchtend hintereinander angeordnet. Bei diesem Stand der Technik kann es zur Faltenbildung im angesaugten Belagpapier 3 kommen.

Fig. 2 zeigt eine Ausführungsform einer erfindungsgemäßen Rolltrommel 100 in einer der Ansicht der Fig. 1 entsprechenden perspektivischen Ansicht. Im Unterschied zu der in Fig. 1 dargestellten Rolltrommel 1 des Standes der Technik sind bei der Rolltrommel 100 gemäß Fig. 2 innerhalb von für das freie Belagpapier 3 vorgesehenen Abschnitten 102a der Förderoberfläche 102 die Saugöffnungen 12 in Förderrichtung 30 gesehen in einem abnehmenden lateralen Abstand a zueinander angeordnet. Die Saugöffnungen 12 bilden somit im Bereich 102a eine im wesentlichen V-förmige Anordnung auf der Förderoberfläche 102 der Rolltrommel 100. Die Spitze der V-förmigen Anordnung der Saugöffnungen 12 in dem Bereich 102a wird durch zwei in lateraler Richtung nebeneinanderliegende erste Saugöffnungen 12a gebildet, wobei diese ersten Saugöffnungen 12a in Förderrichtung 30 gesehen im wesentlichen fluchtend mit stromabwärts zu diesen in einer Saugmulde 6 in der Förderoberfläche 102 angeordneten Saugöffnungen 10 liegen.

Fig. 3 zeigt eine perspektivische Ansicht der Ausführungsform der Fig. 2, wobei die Förderoberfläche 102 transparent dargestellt ist. Zusätzlich zu Fig. 2 ist aus der Figur 3 insbesondere zu erkennen, dass die Saugöffnungen 12 als umfangsoberflächenseitige Enden von in der Rolltrommel 100 ausgebildeten Saugbohrungen 110a, 110b und 110c mit einer innerhalb der Rolltrommel 100 angeordneten Unterdruckversorgung 114 verbindbar sind. Die Längsachsen der Saugbohrungen 110a, 110b und 110c sind gegenüber einer Umfangsradialen der Rolltrommel 100 geneigt ausgerichtet. Dabei sind - innerhalb von für das Belagpapier 3 vorgesehenen Oberflächenabschnitten 102a der Förderoberfläche 102 - die zu in lateraler Richtung näher beieinanderliegenden Saugöffnungen 12 gehörigen Saugbohrungen 110a stärker gegenüber der Radialen geneigt als die zu in lateraler Richtung weniger nahe beieinanderliegenden Saugöffnungen 12 gehörigen Saugbohrungen 110b. Ebenso sind die Saugbohrungen 110b weniger gegenüber der Radialen geneigt als die Saugbohrungen 110c. Insgesamt ist die Neigung der Saugbohrungen 110a, 110b, 110c jeweils so gewählt, dass die der Unterdruckversorgung 114 zugewandten Enden der Saugbohrungen 110a, 110b und 110c in Förderrichtung 30 gesehen fluchtend zueinander angeordnet sind. Als Unterdruckversorgung 114 wird in üblicher Art und Weise ein der Rolltrommel 100 zugeordneter Steuerflansch verwendet, um die steuerflanschseitigen Enden der Saugbohrungen 110a, 110b und 110c mit Unterdruck zu versorgen. Bei entsprechender Ausbildung des Steuerflansches werden die ersten Saugöffnungen 12a über die Saugbohrungen 110a als erstes mit Saugluft beaufschlagt. Im Anschluss daran werden die weiteren Saugöffnungen 12 in den für das freie Belagpapier vorgesehenen Oberflächenabschnitten 102a der Förderoberfläche 102 mit zunehmendem lateralen Abstand a zueinander nacheinander mit Saugluft beaufschlagt.

Fig. 4 zeigt eine Schnittdarstellung eines radialen Schnitts durch die Rolltrommel 100 der Fig. 3 entlang der Linie A-A. Die Unterdruckversorgung durch den Steuerflansch 114 ist nicht dargestellt. Fig. 4 zeigt deutlich die Neigung der Saugbohrung 110c gegenüber einer Umfangsradialen 120 der Rolltrommel 100. Demgegenüber verlaufen die Saugbohrungen 8 und 10 in der Saugmulde 6 parallel zur Umfangsradialen 120.

Die dargestellte Ausführungsform einer erfindungsgemäßen Rolltrommel 100 kann beispielsweise als Maschine vom Typ MAX der Anmelderin in einer Zigarettenherstellungsmaschine vom Typ PROTOS der Anmelderin verwendet werden.

Bei einem Ausführungsbeispiel eines erfindungsgemäßen Verfahrens zum Übernehmen und Transportieren von Belagpapier 3 für Doppelfilterzigaretten 4 in der Förderrichtung 30 mittels in der Förderoberfläche 102 ausgebildeten Saugöffnungen 12 zum Ansaugen des Belagpapiers 3 wird der freie Teil des Belagpapiers 3 beim Übernehmen desselben im Verlauf einer entgegen der Förderrichtung 30 zunehmenden Herstellung eines Kontakts zwischen Förderoberfläche 102 und Belagpapier 3 gemäß den Figuren 2 - 4 von lateral in zunehmendem Abstand a auseinanderliegenden Saugöffnungen 12 angesaugt, so dass das Belagpapier von innen nach außen angesaugt wird und so eine Faltenbildung im Belagpapier 3 vermieden wird.

## Patentansprüche

1. Förderoberfläche (102) zum Transportieren von Belagpapier (3) für stabförmige Artikel (4) der tabakverarbeitenden Industrie, insbesondere für Doppelfilterzigaretten (4), in einer Förderrichtung (30),
mit in der Förderoberfläche (102) ausgebildeten Saugöffnungen (8, 10, 12, 12a) zum Ansaugen des Belagpapiers (3),
wobei innerhalb von für das freie Belagpapier (3) vorgesehenen Abschnitten (102a) der Förderoberfläche (102) mindestens einige der Saugöffnungen (8, 10, 12, 12a) in Förderrichtung (30) gesehen mit abnehmendem lateralen Abstand (a) zueinander angeordnet sind, **dadurch gekennzeichnet, dass** mindestens einige der Saugöffnungen (8, 10, 12, 12a) eine im wesentlichen V-förmige Anordnung auf der Förderoberfläche (102) bilden, wobei die Spitze der V-förmigen Anordnung durch zwei in lateraler Richtung nebeneinanderliegende erste Saugöffnungen (12a) gebildet wird, und
die beiden ersten Saugöffnungen (8, 10, 12, 12a) in Förderrichtung (30) gesehen im wesentlichen fluchtend mit stromab zu diesen in einer Saugmulde (6) in der Förderoberfläche (102) angeordneten Saugöffnungen (8, 10, 12, 12a) liegen.

2. Rolltrommel (100) zum Umrollen von stabförmigen Artikeln (4) der tabakverarbeitenden Industrie, insbesondere von Doppelfilterzigaretten (4), mit Belagpapier (3),
mit einer Umfangsoberfläche (102),
**dadurch gekennzeichnet, dass** die Umfangsoberfläche (102) eine Förderoberfläche (102) nach Anspruch 1 aufweist.

3. Rolltrommel (100) nach Anspruch 2,
wobei die Saugöffnungen (8, 10, 12, 12a) als umfangsoberflächenseitige Enden von in der Rolltrommel (100) ausgebildeten Saugbohrungen (110a, 110b, 110c) mit einer Unterdruckversorgung (114) verbindbar sind, und die Längsachsen zumindest eines Teils der Saugbohrungen (110a, 110b, 110c) gegenüber einer Umfangsradialen (120) der Rolltrommel (100) geneigt ausgerichtet sind.

4. Rolltrommel (100) nach Anspruch 3,
wobei zumindest innerhalb von für das freie Belagpapier (3) vorgesehenen Abschnitten (102a) der Förderoberfläche (102) die zu in lateraler Richtung näher beieinanderliegenden, außerhalb der Saugmulde (6) angeordneten Saugöffnungen (8, 10, 12, 12a) gehörigen Saugbohrungen (110a, 110b, 110c) stärker gegenüber der Radialen (120) geneigt sind als die zu in lateraler Richtung weniger nahe beieinanderliegenden, außerhalb der Saugmulde (6) angeordneten Saugöffnungen (8, 10, 12, 12a) gehörigen Saugbohrungen (110a, 110b, 110c).

5. Rolltrommel (100) nach einem der Ansprüche 3 oder 4,
mit einem der Rolltrommel (100) zugeordneten Steuerflansch (114), um die steuerflanschseitigen Enden der Saugbohrungen (110a, 110b, 110c) mit Unterdruck zu versorgen,
wobei die Neigung der Saugbohrungen (110a, 110b, 110c) jeweils derart ist, dass die steuerflanschseitigen Enden zumindest eines Teils der geneigten Saugbohrungen (110a, 110b, 110c) in Förderrichtung (30) gesehen fluchtend zueinander angeordnet sind.

6. Rolltrommel (100) nach einem der Ansprüche 3 bis 5,
wobei unterschiedlich lange Saugbohrungen (110a, 110b, 110c) in unterschiedlicher Weise mit Saugluft beaufschlagbar sind.

7. Rolltrommel (100) nach Anspruch 6,
wobei längere Saugbohrungen (110a, 110b, 110c), bevorzugt entsprechend ihrem Längenüberschuss, früher mit Saugluft beaufschlagbar sind als kürzere Saugbohrungen (110a, 110b, 110c).

8. Rolltrommel (100) nach einem der Ansprüche 3 bis 7,
wobei zumindest ein Teil der nicht radial zur Umfangsoberfläche (102) ausgerichteten Saugbohrungen (110a, 110b, 110c) im wesentlichen gleich lang ist.

9. Rolltrommel (100) nach einem der Ansprüche 2 bis 8,
wobei zumindest innerhalb von für das freie Belagpapier (3) vorgesehenen Abschnitten der Förderoberfläche (102) mindestens einige der Saugöffnungen (8, 10, 12, 12a) mit zunehmendem lateralen Abstand (a) zueinander nacheinander mit Saugluft beaufschlagbar sind.

10. Zigarettenherstellungsmaschine zur Herstellung von Zigaretten, mit einer Rolltrommel (100) nach einem der Ansprüche 2 bis 9.

11. Verfahren zum Übernehmen und/oder Transportieren von Belagpapier (3) für stabförmige Artikel (4) der tabakverarbeitenden Industrie, insbesondere für Doppelfilterzigaretten (4), in einer Förderrichtung (30) mittels in einer Förderoberfläche (102), insbesondere in einer Förderoberfläche (102) nach Anspruch 1, ausgebildeter Saugöffnungen (8, 10, 12, 12a) zum Ansaugen des Belagpapiers (3),
**dadurch gekennzeichnet, dass** beim Übernehmen des Belagpapiers (3) im Verlauf einer entgegen der Förderrichtung (30) zunehmenden Herstellung eines Kontakts zwischen Förderoberfläche (102) und Belagpapier (3) das freie Belagpapier (3) von lateral zunehmend weiter auseinanderliegenden Saugöffnungen (8, 10, 12, 12a) angesaugt wird.

## Claims

1. Conveying surface (102) for conveying covering paper (3) for rod-shaped articles (4) of the tobacco processing industry, in particular for double filter cigarettes (4), in a conveying direction (30),
having suction apertures (8, 10, 12, 12a) formed in the conveying surface (102) for sucking-on of the covering paper (3),
wherein within portions (102a) of the conveying surface (102) that are provided for the free covering paper (3) at least some of the suction apertures (8, 10, 12, 12a) viewed in conveying direction (30) are disposed at a decreasing lateral distance (a) from one another, **characterized in that** at least some of the suction apertures (8, 10, 12, 12a) form a substantially V-shaped arrangement on the conveying surface (102), wherein the point of the V-shaped arrangement is formed by two first suction apertures (12a) lying side by side in lateral direction, and the two first suction apertures (8, 10, 12, 12a) viewed in conveying direction (30) lie substantially in alignment with suction apertures (8, 10, 12, 12a) that are disposed downstream thereof in a suction trough (6) in the conveying surface (102).

2. Revolving drum (100) for rolling covering paper (3) around rod-shaped articles (4) of the tobacco processing industry, in particular around double filter cigarettes (4),
having a peripheral surface (102),
**characterized in that** the peripheral surface (102) comprises a conveying surface (102) according to claim 1.

3. Revolving drum (100) according to claim 2,
wherein the suction apertures (8, 10, 12, 12a) as peripheral-surface ends of suction bores (110a, 110b, 110c) formed in the revolving drum (100) are connectable to a vacuum supply (114), and the longitudinal axes of at least some of the suction bores (110a, 110b, 110c) are oriented in an inclined manner relative to a circumferential radial line (120) of the revolving drum (100).

4. Revolving drum (100) according to claim 3,
wherein at least within portions (102a) of the conveying surface (102) that are provided for the free covering paper (3) the suction bores (110a, 110b, 110c) belonging to suction apertures (8, 10, 12, 12a), which lie closer together in lateral direction and are disposed outside of the suction trough (6), are inclined to a greater extent relative to the radial line (120) than the suction bores (110a, 110b, 110c) belonging to suction apertures (8, 10, 12, 12a), which lie less close together and are disposed outside of the suction trough (6).

5. Revolving drum (100) according to one of claims 3 or 4, having a control flange (114) associated with the revolving drum (100) for supplying the control-flange ends of the suction bores (110a, 110b, 110c) with a vacuum,
wherein the inclination of the suction bores (110a, 110b, 110c) is in each case such that the control-flange ends of at least some of the inclined suction bores (110a, 110b, 110c) viewed in conveying direction (30) are disposed in mutual alignment.

6. Revolving drum (100) according to one of claims 3 to 5, wherein suction bores (110a, 110b, 110c) of differing length are loadable in a differing manner with suction air.

7. Revolving drum (100) according to claim 6,
wherein longer suction bores (110a, 110b, 110c), preferably in accordance with their surplus length, are loadable with suction air earlier than shorter suction bores (110a, 110b, 110c).

8. Revolving drum (100) according to one of claims 3 to 7, wherein at least some of the suction bores (110a, 110b, 110c) that are not oriented radially relative to the peripheral surface (102) are substantially equal in length.

9. Revolving drum (100) according to one of claims 2 to 8, wherein at least within portions of the conveying surface (102) that are provided for the free covering paper (3) at least some of the suction apertures (8, 10, 12, 12a) disposed at an increasing lateral distance (a) from one another are loadable successively with suction air.

10. Cigarette manufacturing machine for manufacturing cigarettes, having a revolving drum (100) according to one of claims 2 to 9.

11. Method of transferring and/or conveying covering paper (3) for rod-shaped articles (4) of the tobacco processing industry, in particular for double filter cigarettes (4), in a conveying direction (30) by means of suction apertures (8, 10, 12, 12a) formed in a conveying surface (102), in particular in a conveying surface (102) according to claim 1, for sucking-on of the covering paper (3),
**characterized in that** during transfer of the covering paper (3), in the course of contact between conveying surface (102) and covering paper (3) being increasingly established counter to the conveying direction (30), the free covering paper (3) is sucked on by means of suction apertures (8, 10, 12, 12a) lying at an increasing lateral distance apart from one another.

## Revendications

1. Surface de transport (102) pour transporter du papier d'enrobage (3) pour articles en forme de tiges (4) de l'industrie de transformation du tabac, en particulier pour des cigarettes à filtre double (4), dans une direction de transport (30),
comprenant des ouvertures d'aspiration (8, 10, 12, 12a) formées dans la surface de transport (102) pour l'aspiration du papier d'enrobage (3),
dans laquelle, à l'intérieur de sections (102a) de la surface de transport (102) prévues pour le papier d'enrobage (3) libre, au moins certaines des ouvertures d'aspiration (8, 10, 12, 12a) sont disposées de façon à présenter entre elles un écartement (a) latéral allant décroissant dans la direction de transport (30),
**caractérisée en ce qu'**au moins certaines des ouvertures d'aspiration (8, 10, 12, 12a) forment un agencement sensiblement en forme de V sur la surface de transport (102), la pointe de l'agencement en forme de V étant formée par deux premières ouvertures d'aspiration (12a) situées côte à côte en direction latérale, et les deux premières ouvertures d'aspiration (8, 10, 12, 12a), vues dans la direction de transport (30), sont sensiblement alignées avec des ouvertures d'aspiration (8, 10, 12, 12a) disposées en aval de celles-ci dans une auge d'aspiration (6) ménagée dans la surface de transport (102).

2. Tambour d'enroulement (100) pour enrouler des articles en forme de tiges (4) de l'industrie de transformation du tabac, en particulier des cigarettes à filtre double (4), avec du papier d'enrobage (3),
comprenant une surface périphérique (102),
**caractérisé en ce que** la surface périphérique (102) présente une surface de transport (102) selon la revendication 1.

3. Tambour d'enroulement (100) selon la revendication 2,
dans lequel les ouvertures d'aspiration (8, 10, 12, 12a), en tant qu'extrémités, côté surface périphérique, d'alésages d'aspiration (110a, 110b, 110c) formés dans le tambour d'enroulement (100), peuvent être reliées à une alimentation en dépression (114), et les axes longitudinaux d'au moins une partie des alésages d'aspiration (110a, 110b, 110c) sont orientés de manière inclinée par rapport à une ligne radiale périphérique (120) du tambour d'enroulement (100).

4. Tambour d'enroulement (100) selon la revendication 3, dans lequel, au moins à l'intérieur de sections (102a) de la surface de transport (102) prévues pour le papier d'enrobage (3) libre, les alésages d'aspiration (110a, 110b, 110c) appartenant à des ouvertures d'aspiration (8, 10, 12, 12a) plus rapprochées en direction latérale et disposées à l'extérieur de l'auge d'aspiration (6) sont inclinés plus fortement par rapport à la ligne radiale (120) que les orifices d'aspiration (110a, 110b, 110c) appartenant à des ouvertures d'aspiration (8, 10, 12, 12a) plus espacées en direction latérale et disposées à l'extérieur de l'auge d'aspiration (6).

5. Tambour d'enroulement (100) selon l'une des revendications 3 ou 4, comprenant une bride de commande (114) associée au tambour d'enroulement (100) pour alimenter en dépression les extrémités, côté bride de commande, des alésages d'aspiration (110a, 110b, 110c),
l'inclinaison des alésages d'aspiration (110a, 110b, 110c) étant respectivement telle que les extrémités, côté bride de commande, d'au moins une partie des alésages d'aspiration (110a, 110b, 110c) inclinés, vus dans la direction de transport (30), sont disposées en alignement mutuel.

6. Tambour d'enroulement (100) selon l'une des revendications 3 à 5, dans lequel des alésages d'aspiration (110a, 110b, 110c) de longueurs différentes peuvent être alimentés en air d'aspiration de différentes manières.

7. Tambour d'enroulement (100) selon la revendication 6, dans lequel des alésages d'aspiration (110a, 110b, 110c) de plus grande longueur, de préférence en fonction de leur excédent de longueur, peuvent être alimentés en air d'aspiration avant des alésages d'aspiration (110a, 110b, 110c) de plus courte longueur.

8. Tambour d'enroulement (100) selon l'une des revendications 3 à 7, dans lequel au moins une partie des alésages d'aspiration (110a, 110b, 110c) qui ne sont pas orientés radialement par rapport à la surface périphérique (102) sont de longueur sensiblement égale.

9. Tambour d'enroulement (100) selon l'une des revendications 2 à 8, dans lequel, au moins à l'intérieur de sections de la surface de transport (102) prévues pour le papier d'enrobage (3) libre, au moins certaines des ouvertures d'aspiration (8, 10, 12, 12a) présentant un écartement (a) latéral mutuel allant croissant peuvent être alimentées en air d'aspiration les unes après les autres.

10. Machine de fabrication de cigarettes pour la fabrication de cigarettes, comprenant un tambour d'enroulement (100) selon l'une des revendications 2 à 9.

11. Procédé pour la saisie et/ou le transport de papier d'enrobage (3) destiné à des articles (4) en forme de tiges de l'industrie de transformation du tabac, en particulier des cigarettes à filtre double (4), dans une direction de transport (30) au moyen d'ouvertures d'aspiration (8, 10, 12, 12a) formées dans une surface de transport (102), en particulier dans une surface de transport (102) selon la revendication 1, destinées à aspirer le papier d'enrobage (3),
**caractérisé en ce que**, lors de la saisie du papier d'enrobage (3) au cours d'un processus d'établissement d'un contact qui s'opère de façon croissante dans la direction opposée à la direction de transport (30) entre la surface de transport (102) et le papier d'enrobage (3), le papier d'enrobage (3) libre est aspiré par des ouvertures d'aspiration (8, 10, 12, 12a) de plus en plus espacées latéralement les unes des autres.
